# DEMANDE DE BREVET EUROPEEN

(11) **EP 0 921 547 A1**
(43) Date de publication de la demande: **09.06.1999**
(21) Numéro de dépôt: 98410137.8
(22) Date de dépôt: 01.12.1998
(51) Int. Cl.: H01H 11/00, H01H 23/16

(54) **Interrupteur électrique**

(30) Priorité: 02.12.1997 FR 9715504
(71) Demandeur: SCHNEIDER ELECTRIC SA, 92100 Boulogne Billancourt (FR)
(72) Inventeur: Wasner, Olivier, 38050 Grenoble cédex 09 (FR); Guinebert, Patrick, 38050 Grenoble cédex 09 (FR); Buchy, Bernard, 38050 Grenoble cédex 09 (FR); Goerger, Christophe, 38050 Grenoble cédex 09 (FR)
(74) Mandataire: Ritzenthaler, Jacques

(57) **Abrégé**

La présente invention concerne un interrupteur électrique pouvant être utilisé pour réaliser des fonctions telles que la fonction poussoir, va et vient, double va et vient, double poussoir, avec les mêmes pièces de base.

Cet interrupteur comprend un mécanisme comportant une bascule (24) apte à établir le contact entre deux bornes (15, 16), un levier (21) relié mécaniquement à la bascule (24) de manière que la rotation du levier (21) entraîne la rotation de la bascule (24), un doigt de manoeuvre (47) apte à entraîner le levier (21) entre une position de contact fermé entre les deux bornes (15, 16) et une position de contact ouvert, et un ressort de rappel (35) du levier (21) dans la position de contact ouvert. Il est caractérisé en ce que le levier (21) est adapté de manière a pouvoir être placé dans le socle (11) suivant deux positions inversées par rotation de 180° par rapport à l'axe longitudinal Z du levier 21 et en ce que le socle (11) du mécanisme M comporte une seconde surface d'appui (61) apte à recevoir la seconde extrémité (35a) du ressort (35) lorsque le levier (21) est dans une position inversée par rapport à celle dans laquelle la première surface d'appui (60) est opérante de manière à ce que lors de la juxtaposition tête bêche de deux socles pour réaliser la fonction double-poussoir, les deux leviers sont en position inversée l'un par rapport à l'autre, et sont rappelés dans la seconde position par le ressort, les deux doigts de manoeuvre (47, 47a) étant situés d'un même côté du boîtier en position de contact ouvert (15, 16) de chaque mécanisme M.

## Description

La présente invention concerne un interrupteur électrique destiné à établir ou à interrompre le courant à l'intérieur d'un circuit électrique, du genre comprenant un mécanisme logé dans un socle comportant au moins deux bornes, ledit mécanisme comprenant une bascule montée en rotation dans le socle autour d'un premier axe, ladite bascule étant reliée électriquement à une première borne et comportant une partie de contact apte à venir en contact avec une partie de contact d'une seconde borne lors de la rotation de la bascule, un levier monté rotatif à l'intérieur du socle autour d'un second axe, ledit levier étant relié mécaniquement à la bascule de manière que la rotation du levier entraîne la rotation de la bascule, un doigt de manoeuvre apte à entraîner le levier en rotation entre une première position établissant le contact entre les deux bornes et une seconde position interrompant ledit contact, et un ressort comprenant une première extrémité en appui contre une face du levier et une seconde extrémité en appui contre une première face d'appui du socle, ledit ressort étant apte à rappeler ledit levier dans la seconde position précitée.

La réalisation de la fonction double poussoir utilisée par exemple pour la commande de volet roulant nécessite de juxtaposer deux socles de mécanisme réalisant la fonction poussoir, disposés tête bêche de manière que les bornes de l'un des mécanismes soient situées à l'opposé de celles de l'autre mécanisme. Or, cette fonction "double poussoir" nécessite que les deux doigts de commande se trouvent en position basse lorsque dans les deux mécanismes, les contacts entre la borne centrale et l'une des bornes latérales sont ouverts. Actuellement, la juxtaposition de deux interrupteurs identiques ne permet pas de remplir les conditions précitées car le ressort de rappel nécessite d'être disposé différemment, ce qui implique une adaptation du socle et du levier. Le mécanisme et le socle utilisés sont donc différents pour les deux interrupteurs juxtaposés.

La présente invention résout ces problèmes et propose un interrupteur électrique pouvant être utilisé pour réaliser des fonctions telles que la fonction poussoir, va et vient, double va et vient, double poussoir, etc, avec les mêmes pièces de base.

A cet effet, la présente invention a pour objet un interrupteur, cet interrupteur étant caractérisé en ce que le levier est adapté de manière a pouvoir être placé dans le socle suivant deux positions inversées par rotation de 180° par rapport à l'axe longitudinal du levier et en ce que le socle du mécanisme M comporte une seconde surface d'appui apte à recevoir la seconde extrémité du ressort de rappel lorsque le levier est dans une position inversée par rapport à celle dans laquelle la première surface d'appui est opérante, de manière à ce que lors de la juxtaposition tête bêche de deux socles de manière à réaliser la fonction double poussoir, les deux leviers des deux mécanismes sont en position inversée l'un par rapport à l'autre, et sont rappelés dans la seconde position par le ressort, les deux doigts de manoeuvre appartenant aux deux mécanismes étant situés d'un même côté du boîtier en position de contact ouvert entre les deux bornes de chaque mécanisme M.

Avantageusement, les premier et second axes précités sont parallèles entre eux.

Selon une réalisation particulière, la seconde surface d'appui est disposée de manière symétrique à la première par rapport au plan passant par les deux axes précités.

Selon une caractéristique particulière, le levier comporte deux paires de pattes s'étendant de part et d'autre de l'axe longitudinal du levier suivant des directions opposées, lesdites paires étant agencées de manière à coopérer avec le doigt de commande respectivement dans les deux positions du levier.

Selon une caractéristique particulière, les pattes s'étendent parallèlement les unes aux autres dans un plan perpendiculaire au second axe, les deux pattes situées d'un côté du levier étant situées de manière symétrique aux pattes situées de l'autre côté du levier par rapport au second axe précité.

Selon une caractéristique particulière, le levier comporte un bras s'étendant perpendiculairement auxdites pattes, ledit bras comportant un plot de centrage du ressort de rappel.

Selon une autre caractéristique, le levier comporte un orifice s'étendant perpendiculairement au second axe précité et destiné à recevoir un ressort monté dans une douille, ladite douille étant en appui élastique sur l'une ou l'autre de deux languettes appartenant à la bascule et situées de part et d'autre du premier axe précité.

Selon une autre caractéristique, le ressort du levier produit l'effort de contact entre la bascule et les bornes.

Avantageusement, toutes les bornes sont alignées.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en perspective éclatée, illustrant un boîtier renfermant le mécanisme d'un appareil électrique,
- la figure 2 est une vue en perspective éclatée, illustrant les différentes parties du mécanisme précité,
- la figure 3 est une vue en plan, illustrant le mécanisme d'un bouton poussoir monté dans son support,
- la figure 4 est une vue identique à la précédente, illustrant le mécanisme d'un interrupteur va et vient monté dans son support,
- la figure 5 est une vue en perspective éclatée, illustrant un boîtier renfermant un mécanisme dit poussoir double,
- la figure 6 est une vue en perspective éclatée du mécanisme précité seul, et
- la figure 7 est une vue en coupe illustrant le même mécanisme.

Sur la figure 1, on voit un boîtier B renfermant le mécanisme M d'un appareil électrique pouvant être, par exemple, un interrupteur bipolaire, un permutateur, un poussoir, etc. Ce boîtier B est constitué principalement par un corps de boîte 1 comprenant une paroi de fond 2 et quatre parois latérales 3 à 6, un couvercle 7 comportant un doigt de manoeuvre (non représenté sur cette figure) dudit appareil électrique, ledit couvercle 7 étant destiné à venir coiffer le corps de boîte 1 et un plastron 8 destiné à être fixé de manière amovible sur ledit couvercle 7. Deux 3, 5 des parois latérales 3 à 6 du corps de boîte 1, opposées l'une par rapport à l'autre, comportent chacune une ouverture 3a, 5a dans l'une 3a desquelles est fixée une entrée de câble 9 destinée à permettre le passage d'un câble à l'intérieur du boîtier B. Le mécanisme précité M est monté dans un support (ou socle 11) fixé à l'intérieur du boîtier B, au voisinage de l'une 4 de ses parois latérales.

Comme on le voit plus particulièrement sur la figure 2, ce support 11 de mécanisme est formé par un socle comportant un logement 11a pour les éléments du mécanisme M, trois évidements 12, 13, 14 destinés à recevoir respectivement trois bornes à vis 16, 15, 17 et des moyens de fixation 18 du support 11 sur la paroi de fond 2 du corps de boîte 1. Ce support 11 comporte également une plaque 19 destinée à être fixée sur le socle 11 à la manière d'un couvercle et comportant des plots 20 d'accès aux vis de borne.

En se reportant aux figures 2 à 4, on voit que le mécanisme de base M à partir duquel, conformément à l'invention, plusieurs fonctions pourront être réalisées, à savoir la fonction poussoir, double poussoir, la fonction va et vient, etc... ,comprend principalement un levier 21 associé à un ressort 22 et à une douille 23, ainsi qu'une bascule 24 et un ressort de rappel 35. Ce levier 21 est monté rotatif autour d'un axe X perpendiculaire à la paroi de fond 2 du corps de boîte 1. Il est formé principalement par un corps 25 de forme sensiblement parallélépipédique, ce corps 25 comportant sur deux faces opposées 25a, 25b, respectivement deux plots 26, 27, destinés à former l'axe d'articulation X du levier 21, et sur chacune des deux autres faces latérales opposées 25c, 25d, une paire formée de deux pattes (28, 29, et 30, 31), s'étendant perpendiculairement auxdites faces à partir des extrémités desdites faces. Ces pattes (28 à 31) sont parallèles entre elles et sont agencées de manière que chacune des pattes 28, 29 de l'une des faces 25d, soit disposée de manière symétrique à une autre patte 30, 31 appartenant à l'autre face 25c, par rapport à l'axe X formé par les plots 26.

Les deux dernières faces opposées 25e, 25f, l'une par rapport à l'autre du corps 25 du levier comportent respectivement un orifice 32 et un bras 33 s'étendant parallèlement l'un par rapport à l'autre et à l'axe d'articulation précité X suivant des directions opposées. L'orifice précité 32 est destiné au logement de la douille 23 logeant le ressort 22 tandis que sur le bras 33 est fixé un plot de centrage 36a, s'étendant perpendiculairement audit bras 33.

La bascule 24 est formée par une lame 42 pliée selon quatre lignes de pliage . Cette lame 42 comprend une partie médiane 36 comportant en son milieu un élément d'articulation 37 logé dans un évidement 38 du socle 11, et deux parties d'extrémités 39, 40 s'étendant parallèlement l'une par rapport à l'autre, dans un plan décalé par rapport au plan de la partie médiane 36, lesdites parties d'extrémité 39, 40 étant destinées à recevoir sur leurs faces dirigées vers la partie médiane 36 une pastille de contact 41, 52.

Cette lame 42 comporte également, sur sa face située à l'opposé de celle supportant l'élément d'articulation 37, deux languettes 43, 44 s'étendant suivant un angle d'environ 45° par rapport à la partie médiane 36 en direction des parties d'extrémité 39, 40, ces languettes 43, 44 étant destinées à coopérer avec la douille 23 associée au levier 21, comme ceci sera décrit ultérieurement.

Le socle 11 comporte en outre dans sa paroi de fond 45, un orifice 46 destiné au logement de l'un des plots 26 du levier 21 formant axe d'articulation, l'autre des deux plots étant logé dans un orifice correspondant appartenant à la plaque formant couvercle 19. Un doigt de manoeuvre 47 est monté à l'intérieur du couvercle 7 du boîtier de manière à coopérer avec l'une des pattes 28 à 31 du levier 21, comme décrit ultérieurement.

On voit également que le socle 11 comporte un butée 48a apte à coopérer avec les pattes 28 à 31 du levier 21 afin de limiter la course de rotation de celui-ci entre deux positions extrêmes correspondant aux positions ouverte et fermée des contacts. On notera également la présence de deux bossages en regard 48, 49, solidaires de la paroi intérieure du socle 11 et destinés à recevoir l'une des extrémités 35a du ressort 35 dont l'autre extrémité 35b est reçue par le plot de centrage 36a du levier 21, ce ressort 35 n'étant utilisé que lorsque le mécanisme est utilisé pour réaliser la fonction poussoir illustrée sur la figure 3. Ainsi, le ressort 35 prend appui d'une part, sur le centreur 36a du levier 21, et d'autre part, sur l'une 60 des faces d'appui 60, 61 entourant l'un des bossages, lesdits bossages 48, 49 du socle 11 positionnant le ressort 22 dans l'alignement du ressort 35. On notera également la présence sur le socle 11 de deux butées 50, 51 (fig. 3) destinées à limiter la course de la bascule 24 afin d'éviter que la douille 23 ne sorte de son logement. Sur la figure 4, l'interrupteur réalise la fonction "va et vient". A cet effet, après le retrait du ressort de rappel 35, une troisième borne 17 a été ajouté. On notera la présence d'une seconde pastille de contact 52 sur l'autre partie d'extrémité 40 de la bascule 24.

Sur les figures 5 à 7, on voit un boîtier logeant un mécanisme de commande de volet roulant. A cet effet, ce mécanisme est de type double car constitué par la juxtaposition dans un même boîtier de deux mécanismes M de type simple réalisant chacun la fonction poussoir tel qu'illustré sur la figure 3, et dont les socles sont disposés tête-bêche de manière que les bornes 15 à 17 des deux mécanismes soient disposés de manière opposée les unes par rapport aux autres. La fixation des deux socles 11 est réalisée de telle manière que les axes de rotation X des leviers 21 se situent sur un même niveau, ceci étant rendu possible grâce à la réversibilité des socles. Les pièces du mécanisme sont positionnées de manière que les deux doigts de commande 47, 47a dans la position "contacts ouverts" se situent en position basse. A cet effet, on utilise le même type de levier 21 pour réaliser cette fonction, les leviers étant en position inversée l'un par rapport à l'autre et le ressort de rappel dans les deux interrupteurs prenant appui sur les deux surfaces différentes 60, 61 du socle, ce qui est rendu possible grâce à la réversibilité des leviers et du socle.
On décrira ci-après le fonctionnement des différents mécanismes en référence aux figures et tout d'abord à la figure 3 illustrant l'interrupteur à poussoir.

Dans ce cas d'interrupteur réalisé avec un seul module, il sera possible de monter le mécanisme M à droite ou à gauche du boîtier selon que les fils de raccordement seront introduits par le haut ou par le bas, en fonction du souhait de l'installateur. Dans cette réalisation, seules deux bornes 15, 16 sont introduites dans le socle 11. On voit que le levier 21 est monté rotatif dans le boîtier , ses deux plots 26 étant introduits respectivement dans les deux évidements 46 correspondants de la paroi de fond du socle 11 et du couvercle 19. Après introduction du ressort 22 dans la douille 23, ces deux éléments sont introduits dans l'orifice 32 du levier 21. La douille 23 est en appui sur l'une 44 des languettes 43, 44 de la bascule 24, cette dernière étant montée articulée autour d'un axe Y parallèle à l'axe X du levier, par l'intermédiaire de son élément d'articulation 37 monté dans l'évidement 38 du socle. La position d'équilibre du levier 21 définit la position d'équilibre de la bascule 24 par rapport aux bornes de raccordement 15, 16, 17, par l'intermédiaire du ressort 22 logé dans l'orifice 32 du levier 21 et celui de la douille 23, lequel ressort 22 exerce une pression sur la languette 44 de la bascule 24. Le ressort de rappel 35 monté entre le plot de centrage 36a et le bossage 49 rappelle le levier 21 dans sa position correspondant à une position ouverte des contacts telle qu'illustrée sur la figure 3. Dans cette position, lorsque l'utilisateur exerce une pression sur l'organe de manoeuvre 47, celui-ci entraîne l'une 31 des pattes du levier 21, et le levier 21 tourne dans le sens horaire. La douille 23 se déplace alors jusqu'à prendre appui sur la seconde languette 43 de la bascule 24, laquelle est alors entraînée en rotation dans le sens anti-horaire, jusqu'à ce que le levier 21 soit arrêté dans sa course par la butée 48 coopérant avec la patte 28, la pastille de contact 41 étant alors en contact avec l'élément de contact de la borne 16, ce qui a comme conséquence de fermer le circuit électrique entre les deux bornes 15, 16. A la fin de l'action exercée sur l'organe de manoeuvre 47, le ressort 35 rappelle le levier 21 dans une position correspondant à une position ouverte des contacts.

On notera que la rotation de la bascule 24 est limitée par les butées 50, 51 du socle 48.

Le mécanisme illustré sur la figure 4 remplit la fonction "va et vient". Il est identique à celui représenté sur la figure 3 à ceci près d'une part, qu'on lui a ajouté une borne 17 coopérant avec une pastille de contact 52 fixée à l'autre extrémité 40 de la bascule 24 et d'autre part, que le ressort de rappel 35 a été retiré. Dans la position illustrée sur la figure 4, le contact est interrompu entre la première 15 et la seconde 16 borne, mais il est établi entre la première 15 et la troisième borne 17. L'actionnement du doigt de manoeuvre 47 par l'utilisateur entraîne la commutation de l'interrupteur par entraînement de la patte 31 du levier dans le sens horaire. Ceci se traduit par une rotation du levier 21 dans le sens horaire, ce qui établit le contact entre la pastille 41 appartenant à la bascule 24 et la borne 16. Une autre action exercée sur le doigt de manoeuvre 47 a pour effet de ramener le levier 21 dans sa position de départ, le doigt de manoeuvre 47 poussant sur la patte 30 avec la même force suivant une direction opposée, établissant ainsi le contact entre la pastille 52 et la troisième borne 17. On réalise ainsi la fonction va et vient avec une pression de contact identique selon que la bascule 24 établit le contact avec la borne de gauche ou de droite.

Sur les figures 5 à 7, ont été associés deux mécanismes M réalisant chacun la fonction poussoir afin de réaliser la fonction de commande de volet roulant correspondant à la fonction double-poussoir. Cette fonction est obtenue par un montage approprié du levier 21 et du ressort de rappel 35. Ainsi, les leviers sont disposés dans leurs socles suivant deux positions inversées par rotation de 180° par rapport à l'axe longitudinal Z du levier 2. Le ressort 35 est en appui sur l'une 60 des surfaces d'appui du socle, dans l'interrupteur situé à droite sur la figure 7 et sur l'autre surface d'appui 61 dans le cas du second interrupteur situé à gauche sur la figure. Grâce à la symétrie du levier 21 et du socle 11, il est possible avec les mêmes pièces de faire en sorte que la position repos des deux doigts des touches 47, 47a, tel qu'illustré sur la figure 7, soit du même côté du socle, l'application d'une force sur les touches fermant le contact, conditions nécessaires à la réalisation de cette commande.

Les deux mécanismes pris individuellement fonctionnent de la même manière que précédemment décrit en relation avec la figure 3, le fonctionnement de l'association des deux ne sera donc pas redécrit.

On notera que la borne centrale 15 est plus large que la ou les deux bornes latérales 16, 17, ce qui permet d'obtenir le détrompage lors de l'assemblage.

On notera aussi que les deux surfaces d'appui 60, 61 comportant respectivement les deux bossages 48, 49 sont disposées de manière symétrique l'une par rapport à l'autre par rapport au plan passant par les deux axes X et Y.

On notera également que le socle 11 comporte dans sa paroi de fond, d'une part deux orifices 63, 64 prévus pour le passage d'éléments centreurs appartenant à l'outil de montage, lesquels maintiennent la bascule 24 dans la position d'équilibre horizontale, et d'autre part, une autre ouverture 65 permettant l'introduction d'un autre outil de montage formant guide, destiné également à maintenir le levier 21 dans une position d'équilibre horizontale.

On a donc réalisé grâce à l'invention un mécanisme permettant avec les mêmes pièces de base, de réaliser les fonctions interrupteur unipolaire, bipolaire, permutateur, poussoir, va et vient, double va et vient, commande de volet roulant direct ou par automatisme. A partir de la version de base, on obtient les autres fonctions par ajout ou retrait de pièces et par un montage approprié du levier et du ressort, on obtient la commande de volet roulant.

L'assemblage de toutes les pièces de contact, du levier, du ressort et autres se fait verticalement et par conséquent, les moyens industriels à mettre en oeuvre sont simplifiés. La symétrie des pièces et leur standardisation permettent d'obtenir une chaîne de montage optimisée avec une différentiation qui est réalisée sur le dernier poste de production, sur lequel est réalisé le marquage.

La seule différence entre la borne centrale et les bornes latérales est que sur la première, il n'y a pas de pastille de contact rapportée. L'ensemble des fonctions ne nécessite qu'un seul type de borne. Cette borne peut être réalisée par pliage, par décolletage ou autre moyen.

## Revendications

1. Interrupteur électrique destiné à établir ou à interrompre le courant à l'intérieur d'un circuit électrique, du genre comprenant un mécanisme logé dans un socle comportant au moins deux bornes, ledit mécanisme comprenant une bascule montée en rotation dans le socle autour d'un premier axe, ladite bascule étant reliée électriquement à une première borne et comportant une partie de contact apte à venir en contact avec une partie de contact d'une seconde borne lors de la rotation de la bascule, un levier monté rotatif à l'intérieur du socle autour d'un second axe, ledit levier étant relié mécaniquement à la bascule de manière que la rotation du levier entraîne la rotation de la bascule, un doigt de manoeuvre apte à entraîner le levier en rotation entre une première position établissant le contact entre les deux bornes et une seconde position interrompant ledit contact, et un ressort comprenant une première extrémité en appui contre une face du levier et une seconde extrémité en appui contre une première face d'appui du socle, ledit ressort étant apte à rappeler ledit levier dans la seconde position précitée, caractérisé en ce que le levier (21) est adapté de manière a pouvoir être placé dans le socle (11) suivant deux positions inversées par rotation de 180° par rapport à l'axe longitudinal Z du levier 21 et en ce que le socle (11) du mécanisme M comporte une seconde surface d'appui (61) apte à recevoir la seconde extrémité (35a) du ressort de rappel (35) lorsque le levier (21) est dans une position inversée par rapport à celle dans laquelle la première surface d'appui (60) est opérante, de manière à ce que lors de la juxtaposition tête bêche de deux socles de manière à réaliser la fonction double-poussoir, les deux leviers des deux mécanismes sont en position inversée l'un par rapport à l'autre et sont rappelés dans la seconde position par le ressort, les doigts de manoeuvre (47, 47a) appartenant aux deux mécanismes étant situés d'un même côté du boîtier en position de contact ouvert entre les deux bornes (15, 16) de chaque mécanisme M.

2. Interrupteur selon la revendication 1, caractérisé en ce que les premier et second axes précités XY sont parallèles entre eux.

3. Interrupteur selon la revendication 1 ou 2, caractérisé en ce que la seconde surface d'appui (61) est disposée de manière symétrique à la première (60) par rapport au plan passant par les deux axes précités X, Y.

4. Interrupteur selon l'une quelconque des revendication 1 à 3, caractérisé en ce que le levier (21) comporte deux paires de pattes (28, 29 et 30, 31) s'étendant de part et d'autre de l'axe longitudinal Z du levier (21) suivant des directions opposées, lesdites paires étant agencées de manière à coopérer avec le doigt de commande (47) respectivement dans les deux positions du levier (21).

5. Interrupteur selon la revendication 4, caractérisé en ce que les pattes (28 à 31) s'étendent parallèlement les unes aux autres dans un plan perpendiculaire au second axe Y, les deux pattes (28, 29) situées d'un côté du levier étant situées de manière symétrique aux pattes (30, 31) situées de l'autre côté du levier par rapport au second axe précité Y.

6. Interrupteur selon l'une quelconque des revendications 1 à 5, caractérisé en ce que le levier (21) comporte un bras (33) s'étendant perpendiculairement auxdites pattes (28 à 31), ledit bras (33) comportant un plot de centrage (36a) du ressort de rappel (35).

7. Interrupteur selon l'une quelconque des revendications 1 à 6, caractérisé en ce que les deux surfaces d'appui (60, 61) du socle (11) comprennent chacune un bossage (48, 49) destiné à permettre le positionnement du ressort (35) dans l'alignement du plot de centrage (36a) du levier (21).

8. Interrupteur selon l'une quelconque des revendications 1 à 7, caractérisé en ce que le socle (11) comporte sur sa paroi de fond (45), une butée (48a) coopérant avec les pattes (28 à 31) dudit levier pour limiter la course de rotation du levier (21) dans un sens ou dans l'autre.

9. Interrupteur selon l'une quelconque des revendications 1 à 8, caractérisé en ce que le levier (21) comporte sur deux faces latérales opposées (25a, 25b), respectivement deux plots alignés (26) destinés à être logés dans deux évidements (46) prévus respectivement dans la paroi de fond 45 du socle (11) et le couvercle du socle (19), lesdits plots formant le second axe d'articulation Y précité.

10. Interrupteur selon l'une quelconque des revendications 1 à 9, caractérisé en ce que le levier (21) comporte un orifice (32) s'étendant perpendiculairement au second axe précité Y et destiné à recevoir un ressort (22) monté dans une douille (23), ladite douille (22) étant en appui élastique sur l'une ou l'autre de deux languettes (43, 44) appartenant à la bascule (24) et situées de part et d'autre du premier axe précité X.

11. Interrupteur selon l'une quelconque des revendications précédentes, caractérisé en ce que le socle (11) comporte au moins une butée (50, 51) apte à limiter la rotation de la bascule (24).

12. Interrupteur selon l'une quelconque des revendications précédentes, caractérisé en ce que le socle (11) comporte un évidemment (38) dans lequel un élément d'articulation (37) de la bascule (24) est monté en rotation.

13. Interrupteur selon l'une quelconque des revendications précédentes, caractérisé en ce que le socle (11) présente dans sa paroi de fond (45) d'une part, deux orifices (63, 64) prévus pour le passage de moyens de centrage destiné au maintien de la bascule (24) dans une position d'équilibre horizontale et d'autre part, une ouverture (65) destinée à permettre l'introduction d'un guide destiné au maintien du levier (21) dans une position d'équilibre horizontale.

14. Interrupteur selon l'une quelconque des revendications précédentes, caractérisé en ce qu'il comporte une troisième borne (17) apte à coopérer après retrait du ressort de rappel (35) avec une seconde partie de contact mobile (40) de la bascule (24), de manière que le contact entre la première (15) et la seconde borne (16) soit ouvert lorsque le contact entre la première (15) et la troisième borne (17) est interrompu, réalisant ainsi la fonction "va et vient".

15. Interrupteur selon la revendication 14, caractérisé en ce que la bascule (24) comprend une lame allongée (42) reliée électriquement au voisinage du milieu de sa longueur à la première borne (15) et comportant deux parties de contact (39, 40) situées de part et d'autre du point milieu précité, les deux parties (39, 40) coopérant respectivement avec une seconde (16) et une troisième borne (17) disposées de part et d'autre de la borne centrale dite première (15).

16. Interrupteur selon la revendication 10 et 15 caractérisé en ce que le ressort (22) du levier (21) produit l'effort de contact entre la bascule et les bornes.

17. Interrupteur comportant deux interrupteurs selon l'une quelconque des revendications 1 à 13, comportant respectivement deux leviers (21) disposés suivant les deux positions inversées précitées, lesdits interrupteurs étant juxtaposés et disposés tête bêche de manière à réaliser la fonction "double poussoir".

18. Interrupteur comportant deux interrupteurs selon l'une quelconque des revendications 14 à 16, juxtaposés et disposés tête bêche de manière à réaliser la fonction "double va et vient".

19. Interrupteur selon l'une quelconque des revendication 1 à 18, caractérisé en ce que toutes les bornes (15 à 17) sont alignées.
